# EUROPÄISCHE PATENTSCHRIFT

(11) **EP 0 371 335 B1**
(45) Veröffentlichungstag und Bekanntmachung des Hinweises auf die Patenterteilung: **25.08.1993**
(21) Anmeldenummer: 89121197.1
(22) Anmeldetag: 16.11.1989
(51) Int. Cl.: H01R 4/38

(54) **Anschlussklemme für elektrische Installationsgeräte**
Connection clamp for electrical installation devices
Borne de connexion pour appareils d'installation électrique

(30) Priorität: 26.11.1988 DE 3840025
(43) Veröffentlichungstag der Anmeldung: 06.06.1990
(73) Patentinhaber: Licentia Patent-Verwaltungs-GmbH, 60596 Frankfurt (DE)
(72) Erfinder: Böker, Günter, Dipl.-Ing., D-3250 Hameln (DE); Scholz, Gerhard, Dr.-Ing., D-4924 Barntrup (DE)
(74) Vertreter: Vogl, Leo, Dipl.-Ing.

(56) Entgegenhaltungen:
- DE-A- 3 413 740
- DE-U- 8 317 416
- GB-A- 1 153 842
- US-A- 4 550 970

## Beschreibung

Die Erfindung betrifft eine Anschlußklemme für elektrische Installationsgeräte nach dem Oberbegriff des Anspruchs 1.

Eine solche Anschlußklemme mit einem verschieblich angeordneten Klemmkasten, der einem Druckbügel zugeordnet innerhalb seines Schiebebereiches in beliebiger Lage mittels einer Haltevorrichtung schwergängig fixiert ist, geht aus dem DE-GM 83 17 416 hervor. Hierbei dient in einem ersten Ausführungsbeispiel eine im Gehäuse des Installationsgerätes angeordnete Blattfeder als Halteelement, welches seitlich gegen den Klemmkasten drückt. In einer zweiten Ausführungsform ist ein Federdraht vorgesehen, der am Druckbügel angeschweißt ist und sich gegen die Gewindegänge der Klemmenschraube legt. Die Anschlußklemme der ersten Ausführungsform eignet sich besonders bei leitungsschutzschaltern sowohl für Sammelschienen- als auch für Einzelleiteranschluß. Die selbsthemmende Wirkung der Haltevorrichtung verhindert bis zur fertigen Installation zuverlässig ein Hin- und Herrutschen des Klemmkastens durch sein Eigengewicht oder andere von außen einwirkende Kräfte. Sind mehrere Leitungsschutzschalter nebeneinander aufgereiht, so vereinfacht sich der Anschluß von Sammelschienen unter den etwa alle in gleicher Lage fixierten Schraubenköpfen. Die vorerwähnte Anschlußklemme läßt sich jedoch bei der Geräteherstellung nur schwierig montieren und erfordert in der Großserienfertigung einen erheblichen Aufwand.

Der Erfindung liegt die Aufgabe zugrunde, für die eingangs diskutierte Anschlußklemme eine Haltevorrichtung zu schaffen, deren Montierbarkeit bei der Geräteherstellung vereinfacht sowie automatisierbar ist, und die eine gleich gute, stufenlos einstellbare Selbsthemmung der aus Klemmkasten und Klemmenschraube gebildeten Verschiebeeinheit bewirkt.

Diese Aufgabe wird durch eine Anschlußklemme mit den kennzeichnenden Merkmalen des Anspruchs 1 gelöst. Weiterbildungen und vorteilhafte Ausgestaltungen der Erfindung sind Gegenstände der Unteransprüche.

Die Erfindung hat den Vorteil, daß die Klemmenschraube und der mit ihr verbundene Klemmkasten mittels einer federelastischen, den Schaft der Klemmenschraube umgreifenden Hülse in definierter Lage gehalten werden. Die vorzugsweise mit umfangsseitig vorstehenden Bunden versehene Hülse läßt sich in das für die Klemmenschraube vorhandene Durchgangsloch im Druckbügel ohne Schwierigkeiten und gegebenenfalls automatisch einbringen und wird vom Schaft der danach einzusetzenden Klemmenschraube unverlierbar aufgeweitet bzw. gespreizt. Damit ist zugleich sichergestellt, daß sich die Klemmenschraube durch Rüttelbewegungen während des Transportes nicht von selbst löst. Bereits beim Gerätehersteller kann eine vorbestimmte Grundstellung des Klemmkastens regelmäßig beibehalten werden, wobei die Klemmenschraube vorzugsweise eine obere Lage erfährt.

Diese bei allen Geräten gleiche Lage ändert sich weder beim Transport noch bei der Handhabung am Einbauort. Insbesondere bei Leitungsschutzschaltern in üblicher Reihenanordnung läßt sich so problemlos auf der Eingangsseite eine kammartige Sammelschiene jeweils zwischen Druckbügel und Schraubenkopf einbringen und anschließen. Durch manuellen Druck auf den Schraubenkopf kann am Einbauort jedoch auch schnell und einfach jede andere Lage des Klemmkastens innerhalb seines Schiebebereiches eingestellt werden, so daß der Anschluß von ein- oder mehrdrähtigen Leitern im Öffnungsquerschnitt des Klemmkastens bequem durchführbar ist.

Anhand der Zeichnung ist die Erfindung an mehreren Ausführungsbeispielen nachstehend näher erläutert.
- Fig. 1: zeigt schematisch die in einem Gehäuse angeordnete Anschlußklemme mit in einer oberen Endstellung befindlichem Klemmkasten von der Anschlußseite her, während in
- Fig. 2: eine entsprechende Seitenansicht der Anschlußklemme mit in unterer Endstellung befindlichem Klemmkasten wiedergegeben ist.
- Fig. 3: zeigt eine Teilansicht der Anschlußklemme gemäß Fig. 2 mit einer abgewandelten Form einer Hülse, die in
- Fig. 4: in Draufsicht dargestellt ist.
- Fig. 5: gibt in perspektivischer Darstellung vergrößert die im wesentlichen zusammenwirkenden Elemente der Anschlußklemme, nämlich Druckbügel, Hülse und Klemmenschraube, wieder, wobei in
- Fig. 6 und Fig. 7: weitere mögliche Ausführungsformen der Hülse dargestellt sind.

Die Anschlußklemme hat einen von der Seite her gesehen etwa U- oder rahmenförmigen metallischen Druckbügel (1), der in einem aus Isolierstoff bestehenden Gehäuse (2) eines nicht weiter dargestellten elektrischen Installationsgerätes, beispielsweise eines Leitungsschutzschalters, fest verankert und mit dessen Mechanismus leitend verbunden ist. (Fig. 2) Im oberen Schenkel (1a) des Druckbügels ist ein Durchgangsloch (1b) ausgespart, durch das eine Klemmenschraube (3) in ein Gewindeloch (4a) eines metallischen, etwa ringförmigen Klemmkastens (4) eingreift. Dieser umfaßt seinerseits einen unteren Schenkel (1c) des Druckbügels und ist in einer Gehäusekammer des aus zwei Schalen (2a, 2b) zusammengesetzten Gehäuses höhenverschieblich geführt. Je nach Einschraubtiefe der Klemmenschraube (3) in das Gewindeloch (4a) läßt sich der Klemmkasten (4) innerhalb eines Schiebebereiches "s" von einer oberen Endstellung (Fig. 1) in eine untere Endstellung (Fig. 2) verschieben. Die Führung des Klemmkastens sowie einen ausreichenden Verdrehschutz gewährleistet die Form des Druckbügels (1) im Zusammenwirken mit der Gehäusekontur.

Als erfindungswesentliches Element ist in das Durchgangsloch (1b) des Druckbügels eine federelastische Hülse (5) eingesetzt, die am Schaft (3a) der Klemmenschraube bzw. an deren äußerem Gewindeprofil kraftschlüssig anliegt. Die Hülse greift mit seitlichen Bunden (5a) beiderseits über die Ränder des Durchgangsloches und ist somit am Druckbügel formschlüssig gehalten. Wie insbesondere aus Fig. 4 hervorgeht, ist die Hülse in ihrer Mantelfläche geschlitzt, so daß sie zum Einsetzen in das Durchgangsloch zusammengedrückt werden kann. Durch das selbsttätige Auffedern in Verbindung mit einer Spreizung durch die nachfolgend eingesetzte Klemmenschraube ist die Hülse zwar mit Spiel, aber formschlüssig und unverlierbar am oberen Schenkel (1a) des Druckbügels gehalten. Dabei ist die am Schraubenschaft eng anliegende Hülse in ihrer Federelastizität so abgestimmt, daß sie Toleranzen im Außendurchmesser des Gewindes überbrückt und zugleich einen ausreichenden Kraftschluß herstellt.

Der Kraftschluß stellt sicher, daß sich die Klemmenschraube einerseits durch Rüttelbewegungen, beispielsweise während des Transportes, nicht selbsttätig löst und daß die aus Klemmenschraube (3) und Klemmkasten (4) gebildete Verschiebeeinheit in jeder beliebigen Lage innerhalb des Verschiebeweges "s" schwergängig fixierbar ist. So kann der Handwerker am Einbauort des Installationsgerätes die Klemmenschraube von der für den Anschluß einer nicht gezeigten Sammelschiene zwischen Schraubenkopf (3b) und oberem Schenkel (1a) geeigneten Lage (Fig. 1) problemlos durch mechanischen Druck auf den Schraubenkopf in die für Einzelleiteranschluß zwischen unterem Schenkel (1c) und geöffnetem Klemmkasten (4) geeignete Lage (Fig. 2) verschieben. Auch ist jede beliebige Zwischenstellung einstellbar, so daß sowohl Sammelschienen als auch Einzelleiter anschließbar sind. Beim Festdrehen der Klemmenschraube verspannt sich diese abhängig von den Leiterquerschnitten mit dem Klemmkasten (4), wobei der Druckbügel (1) als Widerlager entgegen der erzeugten Anpreßkraft dient.

Die als Haltevorrichtung in den Druckbügel eingesetzte Hülse kann unterschiedliche Formen aufweisen unter der Voraussetzung, daß ein ausreichender Kraftschluß zum Schaft der Klemmenschraube einerseits und ein Formschluß zum Druckbügel andererseits gegeben sind. So ist in Fig. 3 eine Hülse (5′) gezeigt, deren oberer Bund (5a′) trichterförmig ausgebildet und in ein konisch eingesenktes Durchgangsloch (1b′) eingesetzt ist. Bei dieser Anordnung ergibt sich eine ebenflächige Oberseite des Druckbügels, so daß die Hülse beim Anschließen einer Sammelschiene unter dem Schraubenkopf (3b) mechanisch nicht belastet wird. Eine Draufsicht dieser Hülse ist in Fig. 4 gezeigt, wobei der zum Einsetzen und Auffedern erforderliche Schlitz (5b) in der Mantelfläche gut erkennbar ist. Die Breite dieses Schlitzes ist abhängig vom Außendurchmesser der Bunde im Verhältnis zum Durchmesser des Durchgangsloches und weiterer Parameter wie Materialart, Materialdicke und Toleranzen der im Eingriff miteinander befindlichen Bauteile.

Eine ebenflächige Oberseite des Druckbügels läßt sich auch mit einer zylindrischen Senkung (1b˝) um das Durchgangsloch, wie in Fig. 5 gezeigt, erreichen. Die dargestellte spulenkörperförmige Hülse (5) kommt dabei mit ihrem oberen Bund (5a) in die Senkung zu liegen, so daß auch hier keine Klemmkräfte auf die Hülse übertragen werden. Letztere kann sich somit im Durchgangsloch ausreichend frei bewegen und sich eng an den Schaft der Klemmenschraube anlegen. Dabei wird erst die federelastische, vorzugsweise metallische Hülse in das Durchgangsloch des Druckbügels eingebracht, bevor die Klemmenschraube mit ihrem Schaft lediglich durch die Hülse hindurch eingedrückt wird und diese ausreichend spannt.

Weitere mögliche Varianten der Hülse sind in Fig. 6 und Fig. 7 schematisch gezeigt. So ist bei der Ausführung nach Fig. 6 der obere Bund als Scheibe (5a˝) ausgebildet, an der zwei oder mehr an das Durchgangsloch angepaßte Federklammern (5d) angeformt sind. Diese durchgreifen das Durchgangsloch formschlüssig und drücken aufgrund einer Schrägstellung zur Mitte hin kraftschlüssig gegen den Schaft der Klemmenschraube.

Bei der hülsenförmigen Haltevorrichtung nach Fig. 7 sind die Bunde als seitlich abstehende Ohren (5c) ausgebildet, die über einen an das Durchgangsloch angepaßten klammerartigen Steg (5‴) miteinander verbunden sind. Die Wölbung des Steges kann dabei kreisringförmig oder oval ausgebildet sein, so daß auch hier ausreichende Klemmkräfte auf den Schaft der Klemmenschraube übertragen werden, während die Ohren den Formschluß zum Druckbügel herstellen.

## Patentansprüche

1. Anschlußklemme für elektrische Installationsgeräte mit einem etwa ringförmigen, innerhalb eines vorgegebenen Bereiches im Gehäuse des Installationsgerätes verschieblich angeordneten Klemmkasten, der im Zusammenwirken mit einer Klemmenschraube im Eingriff mit einem fest am Gehäuse angeordneten Druckbügel befindlich ist, und mit einer den Klemmkasten innerhalb seines Schiebebereiches in beliebiger Lage schwergängig fixierenden, kraftschlüssig angreifenden Haltevorrichtung, dadurch gekennzeichnet, daß die Haltevorrichtung mittels einer am Schaft (3a) der Klemmenschraube (3) federelastisch anliegenden Hülse (5) gebildet ist, die ihrerseits in einem für die Klemmenschraube (3) vorgesehenen Durchgangsloch (1b) des Druckbügels (1) selbsthaltend und unverlierbar eingesetzt ist.

2. Anschlußklemme nach Anspruch 1, dadurch gekennzeichnet, daß die Hülse (5) etwa ringförmig mit über die Ränder des Durchgangsloches (1b) greifenden, beiderseitigen Bunden (5a) ausgebildet ist.

3. Anschlußklemme nach Anspruch 1 und 2, dadurch gekennzeichnet, daß die Hülse (5) mit einem als Federweg dienenden Schlitz (5b) in ihrer Mantelfläche versehen ist.

4. Anschlußklemme nach Anspruch 1 bis 3, dadurch gekennzeichnet, daß die Hülse (5) mit kleinerem Innendurchmesser als der Schaftdurchmesser der Klemmenschraube (3) ausgebildet und von dieser aufgeweitet ist.

5. Anschlußklemme nach einem der Ansprüche 1 bis 4, dadurch gekennzeichnet, daß die Hülse (5) spulenkörperförmig gebördelt ist. (Fig. 5)

6. Anschlußklemme nach einem der Ansprüche 1 bis 4, dadurch gekennzeichnet, daß die Hülse (5‴) klammerartig mit über die Ränder des Durchgangsloches greifenden Ohren (5c) ausgebildet ist. (Fig. 7)

7. Anschlußklemme nach einem der Ansprüche 1 bis 4, dadurch gekennzeichnet, daß die Hülse (5˝ ) scheibenförmig mit in das Durchgangsloch (1b) eingreifenden und dessen Rand hintergreifenden Federklammern (5d) ausgebildet ist. (Fig. 6)

8. Anschlußklemme nach einem der Ansprüche 1 bis 4, dadurch gekennzeichnet, daß die Hülse in Querschnittsebene der Klemmenschraube (3) oval ausgebildet ist.

9. Anschlußklemme nach einem der Ansprüche 1 bis 8, dadurch gekennzeichnet, daß das Durchgangsloch (1b′) im Druckbügel (1) konisch eingesenkt und der obere Bund (5a′) der Hülse (5′) kegelstumpfförmig ausgebildet sowie etwa wandbündig eingesetzt ist. (Fig. 3)

10. Anschlußklemme nach einem der Ansprüche 1 bis 8, dadurch gekennzeichnet, daß das Durchgangsloch (1b) mit einer zylindrischen Senkung (1b˝) für einen flächenbündigen Abschluß des oberen Bundes (5a) der Hülse (5) mit der Oberseite des Druckbügels (1) versehen ist. (Fig. 5)

11. Anschlußklemme nach einem der Ansprüche 1 bis 10, dadurch gekennzeichnet, daß die Hülse (5) im Außendurchmesser mit Spiel in das Durchgangsloch (1b) eingesetzt ist.

## Claims

1. Connecting terminal, for electrical installation devices, with an about annular clamping box, which is arranged to be displaceable within a given region in the housing of the installation device and which in cooperation with a clamping screw is disposed in engagement with a pressure bracket firmly arranged at the housing, and with a retaining device which engages force-lockingly and in motion-impeding manner fixes the clamping box in any desired position within its sliding range, characterised thereby, that the retaining device is formed by a sleeve (5), which lies resiliently against the shank (3a) of the clamping screw (3) and which in its turn is inserted captively and in self-retaining manner in a passage-hole (1b), which is provided for the clamping screw (3), of the pressure bracket (1).

2. Connecting terminal according to claim 1, characterised thereby, that the sleeve (5) is shaped about annularly with collars (5a) at both sides and engaging over the rims of the passage hole (1b).

3. Connecting terminal according to claim 1 and 2, characterised thereby, that the sleeve (5) is provided in its casing surface with a slot (5b) serving for spring travel.

4. Connecting terminal according to claim 1 to 3, characterised thereby, that the sleeve (5) is formed with a smaller internal diameter than the shank diameter of the clamping screw (3) and is enlarged by this.

5. Connecting terminal according to one of the claims 1 to 4, characterised thereby, that the sleeve (5) is flanged in the shape of a coil former. (Figure 5)

6. Connecting terminal according to one of the claims 1 to 4, characterised thereby, that the sleeve (5''') is constructed in the manner of a clamp with lugs (5c) engaging over the brims of the passage hole. (Figure 7)

7. Connecting terminal according to one of the claims 1 to 4, characterised thereby, that the sleeve is constructed in disc shape with spring clamps (5d) engaging into the passage hole (1b) and behind its rim. (Figure 6)

8. Connecting terminal according to one of the claims 1 to 4, characterised thereby, that the sleeve is constructed to be oval in the cross-sectional plane of the clamping screw (3).

9. Connecting terminal according to one of the claims 1 to 8, characterised thereby, that the passage hole (1b) is conically recessed in the pressure bracket (1) and the upper collar (5a') of the sleeve (5') is constructed to be frusto-conical as well as inserted about flush with the wall. (Figure 3)

10. Connecting terminal according to one of the claims 1 to 8, characterised thereby, that the passage hole (1b) is provided with a cylindrical recess (1b'') for a termination of the upper collar (5a) of the sleeve (5) flush with the surface of the upper side of the pressure bracket (1). (Figure 5)

11. Connecting terminal according to one of the claims 1 to 10, characterised thereby, that the sleeve (5) is inserted in the external diameter with play into the passage hole (1b).

## Revendications

1. Borne de connexion pour appareils d'installation électriques comportant une boîte à bornes à peu près annulaire, placée coulissante à l'intérieur d'une zone donnée, dans le boîtier de l'appareil d'installation, laquelle coopère avec une vis de borne en prise avec un étrier de pression, montée fixe dans le boîtier, et comportant un dispositif de fixation agissant par force, fixant la boîte à bornes dans une position quelconque, à l'intérieur de sa zone de coulissement, de manière qu'elle coulisse difficilement, caractérisée en ce que le dispositif de fixation est formé d'une douille (5) s'appliquant avec l'élasticité d'un ressort contre la tige (3a) de la vis de borne (3), laquelle douille est insérée de son côté, de manière autobloquante et imperdable, dans un trou débouchant (1b), prévu pour la vis de borne (3), de l'étrier de pression (1).

2. Borne de connexion selon la revendication 1, caractérisée en ce que la douille (5) est à peu près annulaire avec des épaulements (5a), prévus des deux côtés, passant sur les bords du trou débouchant (1b).

3. Borne de connexion selon les revendications 1 et 2, caractérisée en ce que la douille (5) est pourvue, dans sa surface d'enveloppe, d'une fente (5b) servant de course de ressort.

4. Borne de connexion selon les revendications 1 à 3, caractérisée en ce que la douille (5) présente un diamètre intérieur inférieur au diamètre de la tige de la vis de borne (3) et est élargie par celle-ci.

5. Borne de connexion selon l'une des revendications 1 à 4, caractérisée en ce que la douille (5) est bordée en forme de corps de bobine. (fig. 5).

6. Borne de connexion selon l'une des revendications 1 à 4, caractérisée en ce que la douille (5''') se présente à la manière d'une agrafe avec des oreilles (5c) passant sur les bords du trou débouchant. (fig. 7).

7. Borne de connexion selon l'une des revendications 1 à 4, caractérisée en ce que la douille (5'') est en forme de disque avec des clips (5d) s'engageant dans le trou débouchant (1b) et passant derrière son bord. (fig. 6).

8. Borne de connexion selon l'une des revendications 1 à 4, caractérisée en ce que la douille est ovale dans le plan de section transversale de la vis de borne (3).

9. Borne de connexion selon l'une des revendications 1 à 8, caractérisée en ce que le trou débouchant (1b') est encastré coniquement dans l'étrier de pression (1) et l'épaulement supérieur (5a') de la douille (5'), en forme de tronc de cône est inséré avec sa paroi à peu près alignée. (fig. 3).

10. Borne de connexion selon l'une des revendications 1 à 8, caractérisée en ce que le trou débouchant (1b) est pourvu d'un enfoncement (1b'') cylindrique pour une fermeture avec surfaces alignées de l'épaulement supérieur (5a) de la douille (5) et de la face supérieure de l'étrier de pression (1). (fig. 5).

11. Borne de connexion selon l'une des revendications 1 à 10, caractérisée en ce que la douille (5) est insérée avec un jeu de son diamètre extérieur, dans le trou débouchant (1b).
